# FASCICULE DE BREVET EUROPEEN

(11) **EP 0 246 943 B1**
(45) Date de publication et mention de la délivrance du brevet: **18.07.1990**
(21) Numéro de dépôt: 87401004.4
(22) Date de dépôt: 30.04.1987
(51) Int. Cl.: E21B 43/12, E21B 43/40, F04D 13/04

(54) **Procédé et installation pour faire circuler des fluides par pompage**
Verfahren und Anlage, um das Umlaufen von Flüssigkeiten durch Pumpen zu fördern
Process and installation to cause circulation of fluids by pumping

(30) Priorité: 21.05.1986 FR 8607204
(43) Date de publication de la demande: 25.11.1987
(73) Titulaire: Ets. POMPES GUINARD Société dite:, 92400 Courbevoie (FR)
(72) Inventeur: Lepert, Claude, F-74000 Annecy le Vieux (FR)
(74) Mandataire: Bourgognon, Jean-Marie

(56) Documents cités:
- FR-A- 993 641
- FR-A- 2 285 532
- GB-A- 2 053 324
- GB-A- 2 057 058
- US-A- 4 035 023
- US-A- 4 086 030
- US-A- 4 233 154
- US-A- 4 285 401

## Description

La présente invention se rapporte aux procédés et aux installations pour faire circuler des fluides par pompage. Plus particulièrement, l'invention vise des procédés et installations pour pomper des fluides de forte viscosité, par exemple des bruts pétroliers lourds qui sont visqueux et dont le pompage est très difficile avec des hydrauliques centrifuges.

Si, dans le document US-A 4 035 023, on considère la boue (mélange du minerai et de l'eau) comme un fluide de forte viscosité et l'eau comme un liquide de moindre viscosité, ce document fait connaître un procédé consistant à envoyer du liquide de moindre viscosité (l'eau) que le fluide (la boue) et miscible à celui-ci, sous pression, à l'entrée de la turbine d'une turbomachine comprenant une pompe, ayant une entrée et une sortie, et une turbine qui a une entrée et une sortie distinctes de celles de la pompe et qui est calée sur le même arbre que la pompe.

Le procédé suivant l'invention est défini à la première revendication.

Le liquide sert ainsi de fluide d'alimentation de la turbine de la turbomachine fournissant l'énergie nécessaire au fonctionnement de la pompe. Le liquide sert aussi à diminuer la viscosité du fluide et à la rendre ainsi acceptable pour que le mélange de fluide et de liquide puisse être pompé par une hydraulique centrifuge.

Le procédé est particulièrement utile dans le cas d'un forage,où le liquide devant être envoyé de toute façon au fond du forage où se trouve le turbomachine, il est immédiatement accessible en cet endroit, sans qu'il soit besoin d'une canalisation spéciale pour l'y amener.

De préférence, le débit en volume du liquide envoyé à l'entrée de la turbine représente de 0,5 à 3 fois le débit en volume du fluide à pomper. Il est avantageux que le débit en volume du liquide mélangé au fluide à pomper représente de 0,1 à 0,5 fois le débit en volume du fluide à pomper.

Il convient que le liquide ait une faible viscosité, soit miscible avec le fluide en diminuant la viscosité du mélange,contienne peu de gaz et de préférence ne réagisse pas sur le fluide. A titre d'exemple, pour pomper un fluide ayant une viscosité de 100 à 1000 centistokes on utilise un liquide ayant une viscosité de 1 à 10 centistokes, en ayant un mélange dont la viscosité est inférieure à 30 centistokes.

Suivant un perfectionnement avantageux, le procédé consiste à séparer le fluide qui sort de la pompe, en un premier courant liquide et en second courant,à comprimer le premier courant, à comprimer la partie du liquide détendu qui sort de la turbine et qui n'est pas mélangée au fluide et à la réunir au premier courant comprimé pour envoyer le tout à l'entrée de la turbine.

L'invention vise également une installation de pompage, comprenant une source de liquide et une turbomachine comprenant une pompe ayant une entrée et une sortie, et une turbine qui est calée sur le même arbre que la pompe et qui a une entrée et une sortie, caractérisée en ce que la sortie de la turbine débouche dans un conduit mettant la source en communication avec la pompe et l'installation comprend un appareillage de séparation d'un fluide en un premier courant moins visqueux et en un second courant plus visqueux, l'appareillage étant muni d'une entrée qui communique avec la sortie de la pompe, et de deux sorties dont l'une pour le premier courant communique avec l'entrée de la turbine et il est prévu un conduit mettant en communication la sortie de la turbine et la sortie de l'appareillage destinée au premier courant,une pompe de compression étant montée sur ce conduit.

La figure unique du dessin annexé est une vue schématique en coupe et avec arrachement partiel qui illustre l'invention.

Du fluide de forte viscosité sort d'une source 1 par une conduit 2. Dans le conduit 2 débouche un conduit 3 provenant de la sortie 4 d'une turbine 5 d'une turbomachine Cette machine comporte essentiellement la turbine ayant la sortie 4 et une entrée 6 et une pompe 7 ayant une entrée 8 et une sortie 9 et calée sur le même arbre 10 que la turbine 5. On trouvera une description détaillée de cette turbomachine au brevet FR-A 2 433 117.

Le mélange de fluide visqueux et de liquide moins visqueux est envoyé sous une pression comprise entre 10 et 150 bar, par un conduit 11 à l'entrée de la pompe 7. Celle-ci le refoule par la sortie 9 et par un conduit 12 dans un appareillage de séparation 13 où le mélange, éventuellement après décantation ou centrifugation des matières solides, est séparé en un premier courant allant par le conduit 14, avec compression dans une pompe 16 sous une pression comprise entre 20 et 300 bar, à l'entrée 6 de la turbine 5 et en un second courant évacué par un conduit 15.Le complément de liquide qui sort de la turbine et qui n'est pas envoyé à l'entrée de la pompe, est retourné par un conduit 17, en passant par une pompe 18 qui le met sous une pression comprise entre 20 et 300 bar, à un conduit 19 qui rejoint le conduit sortant de la pompe 16 et allant à l'entrée de la turbine.

L'exemple suivant illustre l'invention.

On envoit dans la turbine 55 m³/h d'un liquide pétrolier léger peu visqueux (5 centistokes), sous une pression de 150 bar. La turbomachine tourne à 7500 t/min. La hauteur manométrique de détente dans la turbine est de 1200 mètres.

On mélange de 10 à 20 parties en volume du liquide détendu sortant de la turbine à 35 m³/h d'un brut ayant une forte viscosité (700 centistokes). La hauteur manométrique de la pompe est de 600 mètres.

Grâce au mélange et à la diminution de la viscosité, on peut ainsi pomper le brut sans difficulté.

## Revendications

1. Procédé pour pomper du fluide de forte viscosité, notamment des bruts pétroliers, qui consiste
- à envoyer du liquide de moindre viscosité que le fluide et miscible à celui-ci, sous pression, à l'entrée (6) de la turbine (5) d'une turbomachine comprenant une pompe (7), ayant une entrée (8) et une sortie (9), et une turbine (5) qui a une entrée (6) et une sortie (4) distinctes de celles de la pompe et qui est, calée sur le même arbre (10) que la pompe, caractérisé en ce qu'il consiste
- à mélanger au fluide, une partie du liquide détendu qui sort de la turbine, et
- à aspirer le mélange du liquide détendu et du fluide par l'entrée de la pompe.

2. Procédé suivant la revendication 1, caractérisé en ce que le débit en volume du liquide envoyé dans la turbine représente de 0,5 à 3 fois le débit en volume du fluide à pomper.

3. Procédé suivant la revendication 1 ou 2, caractérisé en ce que le débit en volume du liquide mélangé au fluide représente de 0,1 à 0,5 fois le débit en volume du fluide.

4. Procédé suivant l'une des revendications précédentes, caractérisé en ce qu'il consiste à séparer le fluide qui sort de la pompe en un premier courant liquide (14) et en un second courant (15) à comprimer le premier courant, à comprimer la partie du liquide détendu qui sort de la turbine et qui n'est pas mélangée au fluide et à la réunir au premier courant comprimé pour envoyer le tout à l'entrée de la turbine.

5. Installation de pompage, comprenant une source (1) de liquide et une turbomachine comprenant une pompe (7) ayant une entrée (8) et une sortie (9) et une turbine (5) qui est calée sur le même arbre (10) que la pompe (7) et qui a une entrée (6) et une sortie (4), caractérisée en ce que la sortie (4) de la turbine (5) débouche dans un conduit (11) mettant la source (1) en communication avec la pompe (7) et l'installation comprend un appareillage de séparation (13) d'un fluide en un premier courant (14) moins visqueux et en second courant plus visqueux (15), l'appareillage (13) étant muni d'une entrée (12) qui communique avec la sortie de la pompe (7) et de deux sorties dont l'une pour le premier courant communique avec l'entrée (6) de la turbine, et il est prévu un conduit (17) mettant en communication la sortie (4) de la turbine et la sortie de l'appareillage (13) destinée au premier courant, une pompe de compression (18) étant montée sur ce conduit (17).

## Claims

1. A process for pumping fluid of high viscosity, in particular heavy crude oils, which comprises:
- passing liquid of lower viscosity than the fluid and miscible therewith, under pressure, to the intake (6) of a turbine (5) of a turbomachine comprising a pump (7) having an intake (8) and an outlet (9) and a turbine which has an intake (6) and an outlet (4) separate from those of the pump and which is fixed on a same shaft (10) as the pump characterized in that it comprises
- mixing to the fluid a part of the expanded liquid which issues from the turbine, and
- drawing in the mixture of the expanded liquid and the fluid by way of the intake of the pump.

2. The process of claim 1 characterized in that the flow rate by volume of the liquid passed into the turbine represents from 0.5 to 3 times the flow rate by volume of the fluid to be pumped.

3. The process of claim 1 characterized in that the flow rate by volume of the liquid mixed with the fluid represents from 0.1 to 0.5 times the flow rate by volume of the fluid.

4. The process of the preceeding claims characterized in that it comprises separating the fluid which issues from the pump into a first liquid stream (14) and a second stream (15), compressing the first stream, compressing the part of the expanded liquid which issues from the turbine and which is not mixed with the fluid, and combining it with the first compressed stream to pass the whole to the intake of the turbine.

5. A pumping installation comprising a source (1) of liquid and a turbo-machine comprising a pump (7) having an intake (8) and an outlet (9) and a turbine (5) which is fixed on a same shaft (10) as the pump (7) and which has an intake (6) and an outlet (4), characterized in that the outlet (4) of the turbine (5) opens into a conduit (11) communicating the source (1) with the pump (7) and the installation comprises a separation apparatus (13) for separating a fluid into a first less viscous stream (14) and a second more viscous stream (15), the apparatus (13) being provided with an intake (12) in communication with the outlet of the pump (7) and two outlets of which one for the first stream communicates with the intake (6) of the turbine, and there is provided a conduit (17) communicating the outlet (4) of the turbine and the outlet of the apparatus (13) which is intended for the first stream, a compression pump (18) being mounted on said conduit (17).

## Patentansprüche

1. Verfahren zum Pumpen eines Fluids hoher Viskosität, insbesondere schwerer Kohlenwasserstoffe oder Erdöle, bei welchem eine Flüssigkeit mit einer geringeren Viskosität als die des Fluids, die mit diesem mischbar ist, unter Druck dem Eingang (6) der Turbine (5) einer Strömungsmaschine zugeführt .wird, die eine Pumpe (7) umfaßt mit einem Eingang (8) und einem Ausgang (9) sowie eine Turbine (5), die einen Eingang (6) und einen Ausgang (4), welche von denen der Pumpe verschieden sind, aufweist und die auf der gleichen Welle (10) befestigt ist wie die Pumpe, dadurch gekennzeichnet, daß ein Teil der entspannten Flüssigkeit der aus der Turbine kommt, dem Fluid zugemischt wird und daß die Mischung der entspannten Flüssigkeit und des Fluids vom Eingang der Pumpe angesaugt wird.

2. Verfahren nach Anspruch 1, dadurch gekennzeichnet, daß die Volumenmenge der in die Turbine geleiteten Flüssigkeit die 0,5- bis 3-fache Volumenmenge des zu pumpenden Fluids bildet.

3. Verfahren nach Anspruch 1 oder 2, dadurch gekennzeichnet, daß die Volumenmenge der dem Fluid zugemischten Flüssigkeit die 0,1- bis 0,5-fache Volumenmenge des Fluids bildet.

4. Verfahren nach einem der vorhergehenden Ansprüche, dadurch gekennzeichnet, daß das Fluid, welches die Pumpe verläßt, in einen ersten flüssigen Strom und in einen zweiten Strom getrennt wird, daß der erste Strom komprimiert wird, daß der Teil der entspannten Flüssigkeit, der von der Turbine kommt und nicht dem Fluid beigemischt wird, komprimiert wird und mit dem ersten, komprimierten Strom vereinigt wird um das Ganze zum Eingang der Turbine zu leiten.

5. Pumpenanlage, bestehend aus einer Flüssigkeitsquelle (1) und einer Strömungsmaschine bestehend aus einer Pumpe (7), die einen Eingang (8) und einen Ausgang (9) aufweist und einer Turbine (5), die auf der gleichen Welle befestigt ist, wie die Pumpe (7) und die einen Eingang (6) und einen Ausgang (4) aufweist, dadurch gekennzeichnet, daß der Ausgang (4) der Turbine (5) in eine Leitung (11) mündet, die die Quelle (1) mit der Pumpe (7) verbindet, wobei die Anlage eins Trennapparatur (13) aufweist zur Trennung eines Fluids in einen ersten, weniger viskosen Strom (14) und in einen zweiten stärker viskosen Strom (15), wobei die Apparatur mit einem Eingang (12), der in Verbindung steht mit dem Ausgang der Pumpe (7), und mit zwei Ausgängen versehen ist, von denen der eine für den ersten Strom mit dem Eingang (6) der Turbine verbunden ist, und daß eine Leitung (17) vorgesehen ist, die den Ausgang (4) der Turbine und den Ausgang der Apparatur (13), der für den ersten Strom bestimmt ist, verbindet, wobei eine Druckpumpe in diese Leitung (17) eingeschaltet ist.
